# FASCICULE DE BREVET EUROPEEN

(11) **EP 0 222 262 B1**
(45) Date de publication et mention de la délivrance du brevet: **18.07.1990**
(21) Numéro de dépôt: 86115043.1
(22) Date de dépôt: 29.10.1986
(51) Int. Cl.: F04D 29/12

(54) **Dispositif d'étanchéité de turbopompe**
Abdichtungseinrichtung für Turbopumpe
Sealing arrangement for a turbo pump

(30) Priorité: 08.11.1985 FR 8516595
(43) Date de publication de la demande: 20.05.1987
(73) Titulaire: EG & G SEALOL: Société à Responsabilité Limitée dite, F-78310 Maurepas (Yvelines) (FR)
(72) Inventeur: Villeneuve, Michel, F-27950 Saint Marcel(Eure) (FR)
(74) Mandataire: Simonnot, Bernard

(56) Documents cités:
- FR-A- 1 303 790
- FR-A- 2 000 565
- GB-A- 784 708
- US-A- 2 882 075
- US-A- 3 675 933

## Description

La présente invention concerne un dispositif d'étanchéité de turbopompe, plus particulièrement destiné à équiper les ensembles d'alimentation en propergol liquide des moteurs de fusées.

On sait que les moteurs fusée modernes à propergols liquides, habituellement l'oxygène et l'hydrogène, sont équipés de pompes distinées à véhiculer depuis les réservoirs jusqu'à la chambre de combustion avec une pression et un débit donnés, le carburant (hydrogène liquide) et le comburant (oxygène liquide). Ces pompes sont entraînées directement ou par l'intermédiaire d'une boîte d'engrenages par une turbine fonctionnant à partir de gaz de combustion fournis par un générateur de gaz ou une préchambre de cumbustion. L'arbre commun à la pompe et à la turbine est supporté par des paliers ou roulements habituellement lubrifiés par une circulation d'hydrogène dont tout ou partie est évacué pendant le fonctionnement du moteur vers le compartiment turbine.

Qu'il s'agisse d'une turbine entre deux paliers ou en porte à faux, à un seul palier, il y a lieu d'incorporer entre le palier et la turbine un moyen d'étanchéité ayant un double rôle :

### a) Période de mise en froid :

Il s'agit de la période précédant le démarrage du moteur où la turbonpompe est mise au contact des ergols à très basse température et sous une pression relativement faible, voisine de celle des réservoirs, de façon que lors de la mise en rotation un régime thermique proche de celui du fonctionnement soit déjà établi.

Pendant cette phase, le moyen d'étanchéité doit, pour des raisons de sécurité, isoler de façon parfaite les ergols, particulièrement l'hydrogène, du compartiment turbine..

Si cette fonction n'est pas assurée, l'hydrogène s'accumule au niveau du moteur ou dans l'espace in- terétage s'il s'agit d'un moteur utilisé dans un des étages supérieurs du lanceur, et il y a fort risque d'explosion lors de l'allumage du moteur.

### b) Fonctionnement :

Pendant toute la durée du fonctionnement du moteur, la moyen d'étanchéité doit permettre l'évacuation de l'hydrogène traversant les paliers vers le compartiment turbine et il doit de plus, dans certains systèmes de lubrification, fixer le débit d'hydrogène à une valeur prédéterminée nécessaire au bon fonctionnement des paliers.

De ce qui précède, il ressort que le moyen d'étanchéité turbine est particulièrement critique et sa conception doit donc permettre un fonctionnement sûr et fiable.

Les moyens d'étanchéité actuellement mis en oeuvre sont de plusieurs types :
- labyrinthes
- joints faciaux à contact
- joints faciaux rétractables
- bagues flottantes
- joints segmentés.

Plus particulièrement, on connaît de par la demande de brevet français publiée sous le N_{°} 2 000 565 un dispositif de lubrification et de refroidissement d'un joint d'étanchéité du passage d'un arbre à travers une paroi. Selon ce brevet, les organes propres à l'étanchéité comprennent essentiellement dans un boîtier coaxial à l'arbre limité notamment par une bague fixe d'appui, une douille solidaire dudit arbre sur laquelle est montée une bague stationnaire portée par une bague support, immobilisée en rotation, la douille étant en outre au contact d'un soufflet d'étanchéité, lesdites bagues pouvant être soumises à un lubrifiant introduit sous pression. Cependant, un tel dispositif n'assure qu'une étanchéité en régime dynamique par contact uniquement facial des bagues entre un côté stationnaire relié au boîtier et un côté tournant relié à l'arbre en rotation, excluant la possibilité de permettre l'étanchéité au repos et une fuite contrôlée lors de la rotation.

Les moyens élémentaires cités ci-dessus sont utilisés en montage simple, ou bien il est fait appel à diverses combinaisons de deux ou plus d'entre eux. Certains montages sont pressurisés, d'autres font appel à des effets hydrodynamiques.

Le dispositif selon la présente invention met en oeuvre certains des moyens élémentaires ci-dessus, dans un nouvel agencement permettant d'obtenir des performances supérieures par rapport aux combinaisons existantes, en particulier :
- pas de possibilité de fuite d'hydrogène vers la turbine pendant la mise en froid,
- consommation réduite du gaz de pressurisation,
- contrôle de débit d'hydrogène vers la turbine,
- durée de vie accrue,
- encombrement et masse réduits,
- plus grande fiabilité.

Conformément à l'invention, et selon une forme de réalisation préférée, le dispositif d'étanchéité est monté dans un boîtier concentrique à l'arbre rotatif entre la turbine et la pompe proprement dite, ledit boîtier définissant une cavité pour un gaz de mise sous pression, délimitée du côté de la turbine par une bague d'appui qui lui est solidarisée, au contact d'une première bague flottante immobilisée en rotation et, du côté de la pompe, par une coquille rapportée dont une face est au contact d'une seconde bague flottante immobilisée en rotation, elle-même prenant appui sur une bague de friction solidaire de l'arbre, lesdites bagues étant montées sur une douille concentrique audit arbre, la coquille étant en outre reliée à la cavité par un soufflet.

D'autres caractéristiques et avantages de l'invention ressortiront mieux de la description qui va suivre de formes possibles de réalisation, faite en regard des dessins annexés sur lesquels :
la figure 1 représente une vue schématique en coupe du dispositif selon l'invention dans sa première forme de réalisation ;
la figure 2 représente un schéma simplifié du dispositif selon la figure 1 illustrant les diamètres permettant d'obtenir les meilleurs résultats ;
les figures 3 et 4 représentent des schémas illustrant les conditions de fonctionnement du dispositif ; et
la figure 5 représente une vue schématique en coupe d'une variante du dispositif selon la figure 1.

Sur ces dessins, les mêmes références désignent les mêmes éléments.

En se référant à la figure 1, une turbine 1 est montée à la rotation sur un arbre 2 d'axe longitudinal L-L entraînant une pompe (non représentée) et comportant un palier tel qu'un roulement à bille 3. Le disposifif d'étanchéité comprend un boîtier 4 inclus dans un carter général 5. Le boîtier 4 définit une cavité C pour un gaz de mise sous pression par un conduit D, comme ce sera expliqué ci-après, elle-même délimitée selon l'agencement suivant :
- du côté de la turbine 1 par une bague d'appui 6 maintenue dans le boîtier, par exemple par un écrou 7, sur laquelle prend appui une première bague flottante 8 avec sollicitation par l'intermédiaire par exemple d'un ressort 9, ladite bague 8 étant constituée d'un anneau de carbone serré dans une frette métallique immobilisée en rotation par engagement d'ergots 10 de la frette dans des logements correspondants du boîtier;
- du côté de u palier 3 de la pompe, par une coquille rapportée 11 dans laquelle est disposée une seconde bague flottante 12 du même type que la précédente et, de la même manière, immobilisée en rotation par engagement d'ergots 13 de sa frette dans des logements correspondants de la coquille 11 ; la bague flottante 12 prend appui par une face de contact 14 sur la coquille 11 et, d'autre part, elle peut également prendre appui par une surface de contact 15 sur une bague de friction 16 solidaire de l'arbre 2.

Comme mentionné plus haut, les deux bagues flottantes 8,12 et la bague d'appui 6 ainsi que la bague de friction 16 sont montées autour d'une douille 17 concentrique à l'arbre 2. De manière avantageuse, un amortisseur de vibrations 18 est intercalé entre la coquille 11 et son logement du boîtier 4, afin d'empêcher toute amplification des vibrations engendrées pendant le fonctionnement. L'ensemble du dispositif, c'est-à-dire le boîtier 4, est fixé sur le carter général 5 par tout moyen approprié, par exemple des ensembles goujons-écrous 19, un joint statique 20 assurant l'étanchéité par rapport au carter.

La seconde bague flottante 12 étant destinée à pouvoir présenter un jeu dans le sens longitudinal et à être suivie selon la face de contact 14 par la coquille 11, comme ce sera mieux expliqué ci-après, cette dernière est rendue solidaire du boîtier par l'intermédiaire d'un soufflet métallique 21 garantissant la continuité de l'enceinte C et empêchant tout passage de fluide. Le soufflet 21 assure en outre, de par sa raideur et une précompression au montage, un effort initial de contact coquille/bague flottante 12/bague de friction 16.

Pour le fonctionnement du dispositif tel que décrit ci-dessus, il y a lieu de distinguer trois phases, à savoir, la période de mise en froid, une période transitoire et la période de fonctionnement proprement dite.

En se référant aux figures 2 à 4, la configuration du dispositif pendant la mise en froid est représentée sur la figure 3.

La cavité C est pressurisée, de façon habituelle, par de l'hélium gazeux (GHe), à une pression Pc telle que la force tendant à mettre en contact la bague côté palier 12 avec sa bague de friction 16 soit supérieure à la force tendant à la séparer : expression dans laquelle : Ø₁, Ø₃, 0₅ sont respectivement les diamètres de la cavité, de l'arête intérieure de la surface 14 et de l'arête extérieure de la surface 15 ; et P_{A} est la pression de l'hydrogène au niveau de la pompe, Il y a lieu de noter qu'on a également représenté sur la figure 2 les diamètres 0₂ de l'arête extérieure de la surface 14 et 0₄ de l'arête intérieure de la surface 15.

Si P_{c} est imposé, on détermine 0₃ et 0₅ de façon que l'inégalité ci-dessus soit respectée.

Afin de maintenir dans tous les cas de fonctionnement le contact entre la bague 12 et la coquille 11 on doit également assurer :

L'étanchéité avec la cavité A du palier est assurée par le soufflet métallique 21 et les contacts (surfaces rodées par exemple) entre la coquille 11, la bague 12 et la bague d'appui 16.

Afin d'éviter toute fuite, ne serait-ce que minime, du palier 3 vers la cavité C, une deuxième condition est imposée à la pressurisation (fuite depuis C vers le palier ) :

Ainsi, la fuite du gaz de pressurisation, donc sa consommation, est quasi nulle côté palier.

Côté turbine, la bague 8 limite la consommation de gaz de pressurisation (fuite débit Q_{H}e vers la cavité turbine B).

Pendant la phase transitoire, on met la turbine 2 en rotation jusqu'à sa pleine vitesse de fonctionnement, la pression turbine P_{B} augmente depuis le vide partiel (cas de moteur d'étages supérieurs de lanceurs) ou la pression atmosphérique normale (cas d'un premier étage) ainsi que la pression palier.

Au cours de la phase transitoire la pressurisation est coupée et le soufflet 21 se rétracte, annulant le contact entre bague 12 et bague de friction 16.

La configuration du dispositif pendant la phase de fonctionnement est représentée sur la figure 4.

Le soufflet 21 est comprimé et la coquille 11 en appui sur le boîtier, ménageant entre bague et bague d'appui un jeu J.

La pressurisation étant coupée et la pression turbine P_{B} inférieure à la pression palier P_{A}, un débit Q'_{LH2} s'établit du palier 3 vers la turbine 2.

Le dispositif d'étanchéité se comporte alors comme un système à deux bagues en série, la pression P_{c} s'établissant à une valeur comprise entre P_{A} et Pe.

Il s'agit donc d'un système sans contact entre parties stationnaires et parties tournantes, ce qui a comme avantages :
- réduction de la puissance absorbée
- suppression des frottements donc de l'usure (durée de vie accrue)
- meilleure fiabilité.

Dans le cas où le système doit fixer le débit d'hydrogène vers la turbine, un jeu "e" entre bague 12 et douille 17 est déterminé en conséquence.

La consommation du gaz de pressurisation est particulièrement critique et doit être réduite au maximum pour les raisons suivantes :
- économiques : consommation sol
- réduction masse embarquée : consommation vol

### (après commutation pressurisation sol/vol)

Côté palier, la consommation pressurisation est quasi nulle comme indiqué plus haut, c'est donc côté turbine qu'il faut agir si l'on veut aller plus loin dans la réduction de la consommation.

Pour cela on peut utiliser en remplacement de la bague 8 une bague segmentée 22 (fig. 5) qui assure un contact à la fois sur la bague d'appui 6 et sur la douille 17 pendant la mise en froid, l'ordre de grandeur de la fuite étant alors dix fois inférieur à celle obtenue avec la bague. Comme dans le cas de la bague 8, la bague segmentée 22 est sollicitée au contact de la bague d'appui 6 par un ressort 23.

En fonctionnement, cette bague segmentée 22 doit être refroidie. Elle doit donc être à effet hydrodynamique de façon que les segments décollent de la douille sous l'action de la rotation, ménageant ainsi un jeu entre bague et douille qui autorise un débit d'hydrogène. L'absence de contact en fonctionnement réduit la puissance absorbée et permet le refroidissement.

La réduction de la consommation peut également être obtenue en utilisant une deuxième bague en série avec la première (8).

Afin d'obtenir encore une augmentation de la fiabilité, on peut adjoindre au dispositif un ou deux labyrinthes 24, 25 en aval des bagues d'appui et de friction, 6 et 16 qui limitent le débit d'hydrogène pendant le fonctionnement en cas de défaillance des bagues.

La perte de pressurisation est également à envisager en tant que défaillance particulièrement critique dans le cas d'un étage supérieur d'un lanceur.

Les conséquences d'une perte de pressurisation sont minimisées en définissant le soufflet 21 de façon que son effort initial F_{R} que provoque sa raideur soit supérieur à la force d'ouverture provoquée par la pression palier, selon l'expression :

Revenant à la figure 5, il y a lieu de noter que parmi les avantages de la bague segmentée 22, on peut citer le fait que celle-ci est en permanence au contact de la bague 6 et de la douille 17, quelles que soient les variations en dimensions dues aux gradients de température.

## Revendications

1. Dispositif d'étanchéité de turbopompe pour propergol liquide, du type monté dans un boîtier (4) coaxial à l'arbre rotatif (2) sur lequel est fixé une douille (17) de support de bagues flottantes immobilisées en rotation (8, 12), ledit boîtier définissant une cavité (C) pour un gaz de mise sous pression, caractérisé par le fait que la cavité est délimitée du côté de la turbine (1) par une bague (6) solidarisée audit boîtier, sur laquelle prend appui une première bague flottante (8) et du côté de la pompe (A), par une coquille (11) rapportée sur ledit boîtier, auquel elle est reliée par un soufflet (21) pour former ladite cavité et elle-même immobilisée en rotation, ladite coquille étant en outre au contact d'une seconde bague flottante (12) à jeu radial (e) et axial (j) contrôlés, pouvant prendre appui sur une face externe (14) de ladite coquille ou sur la face interne (15) d'une bague de friction (16) solidaire de l'arbre, en fonction de la configuration de fonctionnement.

2. Dispositif selon la revendication 1, caractérisé par le fait que le boîtier est fixé sur un carter (5) par l'intermédiaire d'un joint statique (20).

3. Dispositif selon l'une des revendications 1 ou 2, caractérisé par le fait qu'un amortisseur de vibration (18) est intercalé entre la coquille et le boîtier.

4. Dispositif selon l'une quelconque des revendications 1 à 3, caractérisé par le fait que la première bague d'étanchéité du côté de la turbine, constituée par une bague flottante (8) montée sur la douille (17), est sollicitée par un ressort (9) au contact de sa bague d'appui (6).

5. Dispositif selon l'une quelconque des revendications 1 à 3, caractérisé par le fait que la première bague d'étanchéité du côté de la turbine est constituée par une bague à segments (22) sollicitée par un ressort (23) au contact de la bague d'appui (6).

6. Dispositif selon l'une quelconque des revendications 1 à 5, caractérisé par le fait qu'au moins la coquille (11) ou la bague d'appui (6) est prolongée en aval de la pompe (A) par un labyrinthe (24, 25).

7. Dispositif selon l'une quelconque des revendications 1 à 6, caractérisé par le fait que le fluide pompé est l'hydrogène et que le gaz de mise en pression de la cavité (C) est l'hélium.

## Claims

1. Turbopump sealing device for a liquid propellant, of the type mounted in a housing (4) coaxial with the rotating shaft (2) on which a sleeve (17) is fastened for supporting floating rings fixed in rotation (8, 12), the said housing defining a cavity (C) for a pressurizing gas, characterized in that the cavity is delimited on the turbine (1) side by a ring (6) made integral with the said housing, against which a first floating ring (8) bears and on the pump (A) side by a shell (11) attached to the said housing, to which it is connected by a bellows (21) so as to form the said cavity, and itself fixed in rotation, the said shell furthermore being in contact with a second floating ring (12) which has controlled radial (e) and axial (j) tolerances and is capable of bearing against an outer face (14) of the said shell or against the inner face (15) of a friction ring (16) integral with the shaft, depending on the operating configuration.

2. Device according to Claim 1, characterized in that the housing is fastened to a casing (5) via a static seal (20).

3. Device according to either of Claims 1 or 2, characterized in that a vibration absorber .(18) is inserted between the shell and the housing.

4. Device according to any one of Claims 1 to 3, characterized in that the first sealing ring on the turbine side, consisting of a floating ring (8) mounted on the sleeve (17), is stressed by a spring (9) into contact with its bearing ring (6).

5. Device according to any one of Claims 1 to 3, characterized in that the first sealing ring on the turbine side consists of a segmented ring (22) stressed by a spring (23) into contact with the bearing ring (6).

6. Device according to any one of Claims 1 to 5, characterized in that at least the shell (11) or the bearing ring (6) is extended downstream from the pump (A) by a labyrinth (24, 25).

7. Device according to any one of Claims 1 to 6, characterized in that the pumped fluid is hydrogen and the gas that pressurizes the cavity (C) is helium.

## Patentansprüche

1. Abdichtungseinrichtung einer für Flüssigtreibstoff bestimmten Turbopumpe die zur Gattung gehört in welcher die Turbopumpe in einem zum Drehschaft (2) coaxialen Gehäuse (4) montiert ist auf welcher eine für drehfest schwebende Ringe (8, 12) bestimmte Traghülse (17) befestigt ist, indem das genannte Gehäuse eine für ein Druck schaffendes Gas bestimmte Hohlung (C) umgrenzt, dadurch gekennzeichnet, daß die Hohlung turbinenseitig (1) durch einen zum genannten Gehäuse befestigten Ring (6) auf welchem ein erster schwebender Ring (6) gestützt ist, und pumpenseitig Pumpe (A) durch eine zum genannten Gehäuse angebrachte Schale (11) mit welchem sie mittels eines Balges (21) zwecks Bildung der genannten Hohlung verbunden ist, indem sie selbst drehfest gelagert ist, begrenzt ist, indem die genannte Schale zusätzlich mit einem zweiten schwebenden Ring (12) mit gesteuertem radialen (e) und axialen (j) Spiel in Berührung steht, welcher je nach der Betriebsgestaltung auf der Außenseite (14) der genannten Schale, oder auf der Innenseite (15) eines fest mit dem Schaft gelagerten Reibungsringes (16) sich abstützen kann.

2. Einrichtung nach Anspruch 1, dadurch gekennzeichnet, daß das Gehäuse mit Zwischenschaltung einer feststehenden Dichtung (20) auf einem Kasten (5) festgehalten wird.

3. Einrichtung nach einem der Ansprüche 1 oder 2, dadurch gekennzeichnet, daß ein Schwingungsdämpfer (18) zwischen der Schale und dem Gehäuse gelagert ist.

4. Einrichtung nach irgendeinem der Ansprüche 1 bis 3, dadurch gekennzeichnet, daß der erste turbinenseitige auf der Hülse (17) gelagerte schwebende Ring (8) mit seinem Abstützungsring (6) unter der Belastung einer Feder (9) in Berührung steht.

5. Einrichtung nach irgendeinem der Ansprüche 1 bis 3, dadurch gekennzeichnet, daß der erste turbinenseitige Dichtring aus einem Segmentring (22) ausgebildet ist, welcher unter der Belastung einer Feder (23) mit dem Abstützungsring (6) in Kontakt steht.

6. Einrichtung nach irgendeinem der Ansprüche 1 bis 5, dadurch gekennzeichnet, daß mindestens die Schale (11) oder der Abstützungsring (6) durch eine Labyrinthdichtung (24, 25) gegenüber der Pumpe (A) abwärts verlängert ist.

7. Einrichtung nach irgendeinem der Ansprüche 1 bis 6, dadurch gekennzeichnet, daß das gepumpte Fluid Wasserstoff ist und daß das für das Unterdrucksetzen in der Hohlung (C) verwendete Gas Helium ist.
